# FASCICULE DE BREVET EUROPEEN

(11) **EP 2 303 061 B1**
(45) Date de publication et mention de la délivrance du brevet: **22.08.2018**
(21) Numéro de dépôt: 09784481.5
(22) Date de dépôt: 07.07.2009
(51) Int. Cl.: A46B 9/02, A46D 1/00, A46D 1/05

(54) **PINCEAU D'APPLICATION D'UNE COMPOSITION COSMÉTIQUE À POILS SYNTHÉTIQUES**
PINSEL MIT KUNSTHAAREN ZUM AUFTRAGEN EINER KOSMETIKZUSAMMENSETZUNG
BRUSH FOR APPLYING A COSMETIC COMPOSITION AND HAVING SYNTHETIC HAIRS

(30) Priorité: 09.07.2008 FR 0854676; 26.08.2008 US 91911 P
(43) Date de publication de la demande: 06.04.2011
(73) Titulaire: L'Oréal, 75008 Paris (FR)
(72) Inventeur: BEFVE, Denis, F-62000 Arras (FR); FONTAINE, Michel, F-75008 Paris (FR)
(74) Mandataire: Lavoix
(86) Numéro de dépôt international: PCT/FR2009/051347
(87) Numéro de publication internationale: WO 2010/004207

(56) Documents cités:
- US-A1- 2006 123 576
- US-A1- 2006 248 669
- US-A1- 2007 271 718
- US-A1- 2008 141 479

## Description

La présente invention concerne un pinceau destiné à l'application d'une composition cosmétique pulvérulente de type comportant :
- une touffe de poils synthétiques comportant au moins deux groupes de poils présentant, à leurs extrémités libres, des sections de surfaces différentes ; et
- un manche supportant la touffe de poils depuis un tronçon de liaison des poils.

De tels pinceaux sont utilisés notamment pour le prélèvement et l'application sur la peau de compositions cosmétiques pulvérulentes, compactées ou non, telles que des fards à paupières, des poudres libres ou encore des fards à joues.

La touffe de poils de ces pinceaux est généralement réalisée en un matériau naturel, tel que des soies naturelles, ou des poils d'animaux, tels que des poils d'écureuil, de sanglier ou de chèvre.

Le recours à des matériaux naturels pour réaliser les pinceaux augmente considérablement le coût de fabrication du pinceau.

Il est connu d'utiliser des poils synthétiques pour constituer les touffes des pinceaux. Afin de reproduire au mieux les propriétés mécaniques des pinceaux réalisés avec des poils naturels, il est connu de former la touffe de poils d'un mélange de poils synthétiques présentant des sections différentes.

Un tel pinceau est décrit par exemple dans le document US 2007/0151061. La fabrication de tels pinceaux est malaisée puisque les poils de sections différents ne se répartissent pas facilement de manière homogène suivant toute la section de la touffe, lors du mélange des poils.

Un autre pinceau est connu du document US2008/0141479.

Ainsi, l'invention a pour but de permettre de disposer d'un pinceau à poils synthétiques reproduisant au mieux les propriétés d'un pinceau à poils naturels dont la fabrication est simplifiée, le mélange de poils s'effectuant facilement.

A cet effet, l'invention a pour objet un pinceau du type précité, caractérisé en ce que les groupes de poils présentent, en section, une même surface suivant leur tronçon de liaison, ledit pinceau est défini dans la revendication 1 annexée. Suivant des modes particuliers de réalisation, le pinceau comporte une ou plusieurs des caractéristiques suivantes :
- les poils effilés sont effilés sur une longueur comprise entre 10% et 50% de la longueur du brin libre ;
- le rapport des surfaces des sections des poils effilés entre les deux extrémités du poil est compris entre 20 et 50 ;
- les poils dont la surface de la section à l'extrémité libre est la plus petite ont une longueur de brin libre supérieure à celle des poils dont la surface de la section à l'extrémité libre est la plus grande ;
- les poils dont la surface de la section à l'extrémité libre est la plus petite ont une longueur de brin libre inférieure à celle des poils dont la surface de la section à l'extrémité libre est la plus grande ;
- les poils des deux groupes ont, suivant leur brin libre, une différence de longueur comprise entre 1% et 20% de la longueur des plus longs poils ;
- la section des poils suivant leur tronçon de liaison est comprise entre 50 et 150 microns ; et
- les poils dont la surface de la section à l'extrémité libre est la plus petite représentent de préférence entre 50% et 95% du nombre total de poils de la touffe.

L'invention a en outre pour objet un procédé de fabrication d'un pinceau destiné à l'application d'une composition cosmétique pulvérulente, comportant :
- une étape d'approvisionnement d'un premier groupe de poils synthétiques ;
- une étape d'approvisionnement d'un deuxième groupe de poils synthétiques, les poils des premier et deuxième groupes présentant des sections de même surface suivant un tronçon de liaison ;
les poils des premier et deuxième groupes présentant, à une extrémité libre, des sections transversales de surfaces différentes, le premier groupe étant formé de poils de section constante, le deuxième groupe étant formé de poils dont un tronçon d'extrémité est effilé ;
- une étape de mélange homogène des poils des deux groupes de poils ; et
- une étape de liaison des poils mélangés suivant leur tronçon de liaison pour former une touffe à l'extrémité d'un manche.

L'invention sera mieux comprise à la lecture de la description qui va suivre, donnée uniquement à titre d'exemple et faite en se référant aux dessins sur lesquels :
- la figure 1 est une vue en élévation d'un pinceau selon l'invention ; et
- la figure 2 est une vue à plus grande échelle d'un ensemble de poils du pinceau de la figure 1.

Le pinceau 10 selon l'invention comporte une touffe 12 de poils 14 retenue à une extrémité d'un manche 16 par une virole 18.

Le manche 16 est formé d'un corps allongé, par exemple une tige de bois profilée. La virole 18 est formée d'une ferrure métallique ceinturant une extrémité du manche 16 et emprisonnant en son seing un tronçon de liaison noté 20 de chacun des poils 14 de la touffe.

Tous les tronçons de liaison 20 des poils sont enserrés les uns contre les autres à l'intérieur de la virole, assurant ainsi le maintien et la cohésion de la touffe.

Les tronçons de liaison des poils 14 se prolongent au-delà de la virole 18 pour former chacun un brin libre 22 s'achevant à une extrémité libre 24 du poil.

Au-delà de la virole 18, les poils 14 s'étendent tous généralement parallèlement l'un à l'autre suivant l'axe du manche 16 ou ils divergent légèrement les uns des autres en direction de leurs extrémités libres 24, pour former une touffe généralement tronconique.

L'extrémité de la touffe 12 est, par exemple, bombée délimitant ainsi une surface convexe. En variante, cette extrémité est plane.

Les poils 14 sont des poils synthétiques, obtenus par extrusion et filage d'un polymère. Par exemple, les poils sont formés de Polybutylène Téréphtalate (PBT) ou de polyamide.

Avantageusement, tous les poils 14 ont, suivant leur tronçon de liaison 20, une même section. Ces poils sont avantageusement de section circulaire et ont alors tous le même diamètre. Leur diamètre est compris avantageusement entre 50 microns et 150 microns ou mieux, entre 70 microns et 110 microns.

La touffe 12 comporte au moins deux groupes de poils présentant, à leurs extrémités libres 24, des sections transversales de surfaces différentes. Ainsi, un premier groupe comporte des poils dont la section transversale à l'extrémité libre 24 a une surface inférieure à celle des poils de plus grande section transversale contenus dans le second groupe.

Ainsi, par exemple, et comme illustré sur la figure 2, un premier groupe de poils 31 est formé de poils de section constante alors que le second groupe de poils 32 est formé de poils dont le tronçon d'extrémité noté 34 est effilé, les poils des premier et deuxième groupes présentant, suivant leur tronçon de liaison 20, et plus largement sur toute leur longueur en dehors des tronçons effilés une même section.

De préférence, les poils 31 et 32 sont formés à partir d'une même fibre, notamment de section circulaire et sont donc constitués du même matériau et présentent rigoureusement une même section suivant leur tronçon de liaison 20.

Les poils 31 non effilés ont, à leur extrémité 24, un plan de coupe s'étendant généralement perpendiculairement à l'axe du poil.

Les poils 32 présentent sur leur tronçon d'extrémité effilé 34 une section progressivement décroissante jusqu'à l'extrémité 24. La variation de diamètre s'effectue continûment et de préférence linéairement suivant la longueur du tronçon effilé 34 depuis le diamètre du tronçon de retenue 20 jusqu'à un diamètre minimal situé à l'extrémité 24.

La variation de la surface en section des poils à tronçon d'extrémité effilé, suivant la longueur des tronçons effilés 34, est comprise entre 1/20 et 1/50, c'est-à-dire que le rapport de la surface de la section maximale du poil à la surface de la section du poil à son extrémité libre 24 est compris entre 20 et 50. Ce rapport est, de préférence, compris entre 30 et 40.

Ainsi, le diamètre de la section des poils 32 à l'extrémité libre 24 est, avantageusement, comprise entre 5 microns et 30 microns, mieux entre 10 microns et 20 microns, et de préférence entre 12 microns et 17 microns.

La longueur LE du tronçon effilé 34 est comprise entre 0,3 centimètre et 3 centimètres, mieux entre 0,5 centimètre et 1,5 centimètre, et de préférence entre 0,8 et 1,2 centimètres.

Le tronçon effilé 34 s'étend sur entre 10% et 50% de la longueur totale notée LL1 du brin libre 22 des poils 32, mieux entre 10% et 40% et de préférence entre 25% et 35%.

Cette longueur LL1 du brin libre 22 est comprise entre 0,5 centimètre et 7 centimètres, mieux entre 1 centimètre et 5 centimètres, et de préférence entre 3 et 4 centimètres.

Le rapport entre le nombre de poils non effilés 31 et le nombre de poils effilés 32 est tel que la touffe comporte majoritairement des poils effilés. Ainsi, les poils effilés représentent de préférence entre 50% et 95% du nombre total de poils de la touffe, mieux entre 70% et 95%, et de préférence entre 75% et 85%.

La touffe comporte un nombre total de poils compris entre 25 000 et 75 000, et par exemple égal à environ 50 000.

Le tronçon effilé 24 des poils 32 est de préférence obtenu par traitement chimique d'un poil de section constante. Ce traitement s'effectue par exemple par trempage du seul tronçon à effiler dans un bain d'acide. La réduction de diamètre du poil obtenue suivant le tronçon effilé est directement proportionnelle au temps de séjour de la portion du poil dans le bain d'acide.

Ainsi, pour obtenir un tronçon effilé tronconique, le poil est trempé perpendiculairement à la surface du bain d'acide. Il est introduit dans le bain et sorti du bain avec une vitesse de déplacement constante, conduisant à une variation continue et linéaire de la section du poil.

Avantageusement, les poils effilés présentent, comme illustré sur les figures 1 et 2, une longueur du brin libre LL1 du poil effilé 32 supérieure à la longueur notée LL2 du brin libre des poils non effilés 31. Ainsi, les extrémités libres des poils effilés 32 font saillie au-delà des extrémités libres des poils non effilés 31.

De préférence, la différence de longueur notée DL entre les deux groupes de poils 31 et 32 est comprise entre 0,1 centimètre et 1 centimètre, mieux entre 0,2 centimètre et 0,7 centimètre, et de préférence entre 0,3 centimètre et 0,5 centimètre, voire entre 0,3 centimètre et 0,4 centimètre.

De préférence, la différence de longueur des poils est comprise entre 1% et 20% des poils les plus longs, mieux entre 5% et 15% et de préférence entre 8% et 12%.

On constate, avec un tel mélange de poils présentant à leur extrémité libre des sections différentes, certains poils étant notamment effilés, un contact sur la peau particulièrement agréable permettant un dépôt satisfaisant de la composition cosmétique. Un tel pinceau, du fait de la présence des poils dont l'extrémité présente un grand diamètre est particulièrement efficace, également, pour le prélèvement de la composition cosmétique dans son contenant de stockage.

Le pinceau peut être fabriqué facilement puisqu'il est formé de poils qui, suivant leur tronçon de liaison 20, et notamment sur une partie substantielle de leur longueur, présentent une même section.

Pour la fabrication du pinceau, les poils du premier groupe présentant une section constante et les poils du second groupe présentant une extrémité effilée sont chacun fabriqués séparément. Leur mélange est ensuite effectué dans une trémie vibrante assurant un mélange homogène des poils. Tous les poils ayant sur l'essentiel de leur longueur une même section, le mélange rhéologique s'effectue facilement et de manière homogène. La liaison des poils mélangés par la virole à l'extrémité du manche s'effectue de manière connue en soi par compression des poils les uns contre les autres et sertissage de la virole.

Dans le mode de réalisation envisagé ici, la touffe du pinceau comporte des poils de section constante et des poils effilés à leur extrémité libre. En variante, qui ne fait pas partie de l'invention, les deux groupes de poils sont effilés à leur extrémité libre, mais le taux d'effilage est différent d'un groupe à l'autre, les surfaces des sections des extrémités libres des poils étant différentes d'un groupe à l'autre, alors que leurs surfaces en section sur le tronçon de liaison sont identiques pour les deux groupes de poils.

A titre d'exemple, un pinceau ayant les caractéristiques suivantes est particulièrement adapté à des applications cosmétiques.
LL1 = 40 mm
LL2 = 37 mm
LE = 10 mm
diamètre des poils : 70 µm
nombre de poils : 27000 environ
ratio entre poils effilés / non effilés : 70/30
composition des poils (en poids)

| | |
|---|---|
| TALC | 30,9400 |
| CITRATE DE TRI-ISO-CETYLE | 0,0975 |
| NEOPENTANOATE D'ISODECYLE DESODORISE | 4,0500 |
| OXYDE DE TITANE | 2,0000 |
| OXYDE DE FER JAUNE | 3,5200 |
| OXYDES DE FER BRUN JAUNE (75/25) | 2,0400 |
| OXYDE DE FER NOIR | 0,9000 |
| MICA (CI :77019) (TAILLE : 8 MICRONS) | 10,0000 |
| MELANGE P-HYDROXYBENZOATES DE METHYLE, ETHYLE, PROPYLE, BUTYLE ISOBUTYLE PHENOXY-2 ETHANOL | 0,6000 |
| MICA | 20,0000 |
| POUDRE DE NYLON 12 | 20,0000 |
| POLY DEMETHYLSILOXANE (VISCOSITE : 10 CST) | 1,2266 |
| MELANGE POLY DIMETHYL SII OXANE/TRIMETHYLSTLOXY SILICATE en particulier DOW CORNING593 FLUID de DOW CORNING | 0,3861 |
| POLY METHYLCETYL DIMETHYLSILOXANE (PM :900 - VISCOSTH: 15-25 CST), généralement appelé cire de silicones | 0,2399 |
| STEARATE DE MAGNESIUM | 4,0000 |

Dans tout ce qui précède, les sections sont avantageusement prises transversalement à l'axe local du poil au niveau de la section.

En outre, comme représenté sur la Figure 2, chaque poil 32 présente, sur toute la longueur du tronçon effilé 34, une section transversale par rapport à l'axe du poil 32 qui est de contour homothétique au contour de la section transversale du poil 32 dans le tronçon de retenue.

Ainsi, si le tronçon de retenue 20 présente une section transversale circulaire de diamètre D1, le tronçon effilé 34 présente une section transversale également circulaire de diamètre D2 inférieur à D1 et diminuant vers l'extrémité libre 24.

## Revendications

1. Pinceau (10) destiné à l'application d'une composition cosmétique pulvérulente, comportant :
- une touffe (12) de poils synthétiques (14) ; et
- un manche (16) supportant ladite touffe (12) de poils (14) depuis un tronçon de liaison (20) des poils, chaque tronçon de liaison se prolongeant au-delà dudit manche pour former un brin libre (22) s'achevant à une extrémité libre (24) du poil,
la touffe (12) de poils synthétiques comportant au moins un premier et un deuxième groupes de poils (31, 32) présentant, à leurs extrémités libres (24), des sections transversales de surfaces différentes,
le premier groupe étant formé de poils (31) de section constante, le deuxième groupe étant formé de poils (32) dont un tronçon d'extrémité (34) est effilé ;
les poils desdits deux groupes étant mélangés de manière homogène dans ladite touffe ;
les poils (14) des deux groupes (31, 32) présentant, en section, une même surface suivant leur tronçon de liaison (20).

2. Pinceau selon la revendication 1, **caractérisé en ce que** les poils (32) du deuxième groupe sont effilés sur une longueur (LE) comprise entre 10% et 50% de la longueur (LL1) du brin libre (22).

3. Pinceau selon la revendication 2, **caractérisé en ce que** le rapport des surfaces des sections des poils (32) du deuxième groupe entre les deux extrémités du poil est compris entre 20 et 50.

4. Pinceau selon l'une quelconque des revendications précédentes, **caractérisé en ce que** les poils (32) dont la surface de la section à l'extrémité libre (24) est la plus petite ont une longueur (LL1) de brin libre (22) supérieure à celle des poils dont la surface de la section à l'extrémité libre (24) est la plus grande.

5. Pinceau selon la revendication 4, **caractérisé en ce que** les poils (31, 32) des deux groupes ont, suivant leur brin libre (22), une différence de longueur comprise entre 1% et 20% de la longueur des plus longs poils.

6. Pinceau selon l'une quelconque des revendications précédentes, **caractérisé en ce que** la section des poils (31, 32) suivant leur tronçon de liaison (20) est comprise entre 50 et 150 microns.

7. Pinceau selon l'une quelconque des revendications précédentes, **caractérisé en ce que** les poils (32) dont la surface de la section à l'extrémité libre (24) est la plus petite représentent de préférence entre 50% et 95% du nombre total de poils de la touffe.

8. Pinceau selon l'une quelconque des revendications 1 à 7, **caractérisé en ce que** la section transversale de chaque poil (32) du deuxième groupe présente sur toute la longueur du tronçon d'extrémité (34), un contour homothétique au contour de la section transversale du poil (32) dans le tronçon de liaison (20).

9. Procédé de fabrication d'un pinceau (10) destiné à l'application d'une composition cosmétique pulvérulente, comportant :
- une étape d'approvisionnement d'un premier groupe de poils synthétiques (31) ;
- une étape d'approvisionnement d'un deuxième groupe de poils synthétiques (32), les poils (31, 32) des premier et deuxième groupes présentant des sections de même surface suivant un tronçon de liaison (20),
les poils (31, 32) des premier et deuxième groupes présentant, à une extrémité libre (24), des sections transversales de surfaces différentes, le premier groupe étant formé de poils (31) de section constante, le deuxième groupe étant formé de poils (32) dont un tronçon d'extrémité (34) est effilé ;
- une étape de mélange homogène des poils (31, 32) des deux groupes de poils ; et
- une étape de liaison des poils mélangés (31, 32) suivant leur tronçon de liaison (20) pour former une touffe (14) à l'extrémité d'un manche (16).

## Patentansprüche

1. Pinsel (10), der zum Auftragen einer pulverförmigen kosmetischen Zusammensetzung vorgesehen ist, aufweisend:
- ein Büschel (12) von synthetischen Haaren (14) und
- einen Stiel (16), der das Büschel (12) von Haaren (14) von einem Verbindungsabschnitt (20) der Haare aus abstützt, wobei jeder Verbindungsabschnitt über den Stiel hinaus verlängert ist, um eine freie Faser (22) auszubilden, die an einem freien Ende (24) des Haares endet,
wobei das Büschel (12) von synthetischen Haaren mindestens eine erste und eine zweite Gruppe von Haaren (31, 32) aufweist, die an ihren freien Enden (24) Querschnitte mit unterschiedlichen Flächen aufweisen,
wobei die erste Gruppe aus Haaren (31) mit einem konstanten Querschnitt gebildet ist und die zweite Gruppe aus Haaren (32) gebildet ist, bei denen ein Endabschnitt (34) spitz zulaufend ist,
wobei die Haare der beiden Gruppen in dem Büschel auf homogene Weise gemischt sind,
wobei die Haare (14) der beiden Gruppen (31, 32), im Querschnitt, entlang ihrem Verbindungsabschnitt (20) eine gleiche Fläche aufweisen.

2. Pinsel gemäß Anspruch 1, **dadurch gekennzeichnet, dass** die Haare (32) der zweiten Gruppe über eine Länge (LE), die zwischen 10% und 50% der Länge (LL1) der freien Faser (22) beträgt, spitz zulaufend sind.

3. Pinsel gemäß Anspruch 2, **dadurch gekennzeichnet, dass** das Verhältnis der Flächen der Querschnitte der Haare (32) der zweiten Gruppe zwischen den beiden Enden des Haares zwischen 20 und 50 beträgt.

4. Pinsel gemäß irgendeinem der vorhergehenden Ansprüche, **dadurch gekennzeichnet, dass** die Haare (32), bei denen die Fläche des Querschnitts am freien Ende (24) am kleinsten ist, eine Länge (LL1) der freien Faser (22) haben, die größer als diejenige der Haare ist, bei denen die Fläche des Querschnitts am freien Ende (24) am größten ist.

5. Pinsel gemäß Anspruch 4, **dadurch gekennzeichnet, dass** die Haare (31, 32) der beiden Gruppen entlang ihrer freien Faser (22) einen Längenunterschied haben, der zwischen 1% und 20% der Länge der längsten Haare beträgt.

6. Pinsel gemäß irgendeinem der vorhergehenden Ansprüche, **dadurch gekennzeichnet, dass** der Querschnitt der Haare (31, 32) entlang ihrem Verbindungsabschnitt (20) zwischen 50 und 150 µm beträgt.

7. Pinsel gemäß irgendeinem der vorhergehenden Ansprüche, **dadurch gekennzeichnet, dass** die Haare (32), bei denen die Fläche des Querschnitts am freien Ende (24) am kleinsten ist, vorzugsweise zwischen 50% und 95% der Gesamtanzahl von Haaren des Büschels darstellen.

8. Pinsel gemäß irgendeinem der Ansprüche 1 bis 7, **dadurch gekennzeichnet, dass** der Querschnitt von jedem Haar (32) der zweiten Gruppe über die gesamte Länge des Endabschnitts (34) einen zu dem Umriss des Querschnitts des Haares (32) im Verbindungsabschnitt (20) homothetischen Umriss aufweist.

9. Verfahren zum Herstellen eines Pinsels (10), der zum Auftragen einer pulverförmigen kosmetischen Zusammensetzung vorgesehen ist, aufweisend:
- einen Schritt des Bereitstellens einer ersten Gruppe von synthetischen Haaren (31),
- einen Schritt des Bereitstellens einer zweiten Gruppe von synthetischen Haaren (32), wobei die Haare (31, 32) der ersten und der zweiten Gruppe entlang einem Verbindungsabschnitt (20) Schnitte mit gleicher Fläche aufweisen,
wobei die Haare (31, 32) der ersten und der zweiten Gruppe an einem freien Ende (24) Querschnitte mit unterschiedlichen Flächen aufweisen, wobei die erste Gruppe aus Haaren (31) mit konstantem Querschnitt gebildet ist und die zweite Gruppe aus Haaren (32) gebildet ist, bei denen ein Endabschnitt (34) spitz zulaufend ist,
- einen Schritt des homogenen Mischens der Haare (31, 32) der beiden Gruppen von Haaren und
- einen Schritt des Verbindens der gemischten Haare (31, 32) entlang ihrem Verbindungsabschnitt (20), um am Ende eines Stiels (16) ein Büschel (14) auszubilden.

## Claims

1. Brush (10) for applying a powdered cosmetic composition, comprising:
- a tuft (12) of synthetic hairs (14); and
- a handle (16) supporting the tuft (12) of hairs (14) from a connecting portion (20) of the hairs, each connecting portion extending beyond the handle so as to form a free strand (22) which ends at a free end (24) of the hair,
the tuft (12) of synthetic hairs comprising at least a first and a second groups of hairs (31, 32) having, at their free ends (24), cross-sections of different surface area,
the first group being formed of hairs (31) having a constant cross-section, the second group being formed of hairs (32) having a tapered end section (34),
the hairs of said two groups being mixed homogeneously in said tuft;
the hairs of the two groups (31, 32) having, in cross-section, the same surface area along their connecting portion (20).

2. Brush according to claim 1, **characterized in that** the hairs (32) of the second group are tapered over a length (LE) of between 10% and 50% of the length (LL1) of the free strand (22).

3. Brush according to claim 2, **characterized in that** the ratio of the surface areas of the cross-sections of the hairs (32) of the second group between the two ends of the hair is between 20 and 50.

4. Brush according to any one of the preceding claims, **characterized in that** the hairs (32) having the smallest surface area of the cross-section at the free end (24) have a length (LL1) of the free strand (22) greater than that of the hairs having the largest surface area of the cross-section at the free end (24).

5. Brush according to claim 4, **characterized in that** the hairs (31, 32) of the two groups have, along their free strand (22), a difference in length of between 1% and 20% of the length of the longest hairs.

6. Brush according to any one of the preceding claims, **characterized in that** the cross-section of the hairs (31, 32) along their connecting portion (20) is between 50 and 150 microns.

7. Brush according to any one of the preceding claims, **characterized in that** the hairs (32) having the smallest surface area of the cross-section at the free end (24) represent preferably between 50% and 95% of the total number of hairs of the tuft.

8. Brush according to any one of claims 1 to 7, **characterized in that** the cross-section of each hair (32) of the second group has, along the entire length of the end portion (34), a contour that is homothetic to the contour of the cross-section of the hair (32) in the connecting portion (20).

9. Method for manufacturing a brush (10) for applying a powdered cosmetic composition, comprising:
- a step of providing a first group of synthetic hairs (31);
- a step of providing a second group of synthetic hairs (32), the hairs (31, 32) of the first and second groups having cross-sections of the same surface area along a connecting portion (20),
the hairs (31, 32) of the first and second groups having, at a free end (24), cross-sections of different surface area, the first group being formed of hairs (31) of constant cross-section, the second group being formed of hairs (32) having a tapered end section (34) ;
- a step of homogeneously mixing the hairs (31, 32) of the two groups of hairs; and
- a step of connecting the mixed hairs (31, 32) along their connecting portion (20) so as to form a tuft (14) at the end of a handle (16).
